# EUROPÄISCHE PATENTSCHRIFT

(11) **EP 1 195 045 B1**
(45) Veröffentlichungstag und Bekanntmachung des Hinweises auf die Patenterteilung: **14.11.2007**
(21) Anmeldenummer: 01905705.8
(22) Anmeldetag: 30.01.2001
(51) Int. Cl.: H04N 1/00

(54) **AUTOMATISCHE AUTHENTIFIKATION VON MIT SICHERHEITSMERKMALEN GESCHÜTZTEN DOKUMENTEN**
AUTOMATIC AUTHENTIFICATION OF DOCUMENTS PROTECTED WITH SECURITY FEATURES
AUTHENTIFICATION AUTOMATIQUE DE DOCUMENTS PROTEGES PAR DES CARACTERISTIQUES DE SECURITE

(30) Priorität: 10.02.2000 DE 10005835
(43) Veröffentlichungstag der Anmeldung: 10.04.2002
(73) Patentinhaber: Bundesdruckerei GmbH, 10969 Berlin (DE)
(72) Erfinder: MASSEN, Robert, 78337 Öhningen (DE); FRANZ, Thomas, 78465 Konstanz (DE); LEITNER, Thomas, 78462 Konstanz (DE); DIEHL, Hans-Peter, 78462 Konstanz (DE); WEBER, Rolf, 78467 Konstanz (DE)
(74) Vertreter: Leske, Thomas
(86) Internationale Anmeldenummer: PCT/EP2001/000957
(87) Internationale Veröffentlichungsnummer: WO 2001/060047

(56) Entgegenhaltungen:
- EP-A- 0 382 549
- EP-A- 0 675 631
- EP-A- 0 961 239

## Beschreibung

Zahlreiche nicht-elektronische Personaldokumente wie Personalausweis, Pass, Visadokumente o.ä, Wertdokumente wie Aktien, Banknoten, Wechsel u.ä. werden zur Absicherung gegen Fälschungen bei der Herstellung mit Sicherheitsmerkmalen versehen. Diese Merkmale können in vier große Kategorien eingeteilt werden:
- Kategorie A:: für das menschliche Auge unter normaler Beobachtung unsichtbare optische Merkmale, welche unter bestimmten nichtkohärenten Beleuchtungs- und Aufnahmebedingungen visuell oder maschinell erkennbar sind.

Hierzu zählen aufgedruckte Strukturen, eingebrachte Fäden usw. welche unter ultraviolettem Licht im Sichtbaren durch Fluoreszenz erkennbar werden. Personaldokumente und Banknoten werden häufig mit solchen Merkmalen versehen. Die Kontrolle erfolgt manuell durch visuelle Beobachtung unter einer Schwarzlichtlampe, d.h. einer Beleuchtungsquelle, welche lediglich im unsichtbaren Ultraviolett abstrahlt.

Zu dieser Kategorie zählen auch eingebrachte oder aufgedruckte Farbstoffe mit einem speziellen Reflexionsverhalten, oft im Wellenlängenbereich des Nahen Infrarots (abgek. NIR). Die spektrale Verteilung des remittierten Infrarotlichtes enthält eine typische Signatur, welche durch spektrometrische Verfahren überprüft werden kann.Dies bezeichnet man als eine maschinelle Erkennung.

Ebenfalls zu dieser Kategorie gehören die in Bildern versteckten Informationen, die sog. Steganographie, welche durch bestimmte Modulationsverfahrendes Rasters beim gerasterten Bilddruck eingebracht werden und mit Hilfe von Bildverarbeitungsverfahren maschinell extrahiert werden können.
- Kategorie B:: für das menschliche Auge unter normaler Beobachtung sichtbare optische Merkmale, welche sich unter einer bestimmten, nichtkohärenten Beleuchtung verändern.

Hierzu zählen z.B. auf vielen Personaldokumenten aufgebrachte Striche, welche im Sichtbaren erkennbar sind, aber bei Beleuchtung mit einer bestimmten Wellenlänge, meistens im NIR gelegen, verschwinden.
- Kategorie C:: für das menschliche Auge unter normaler Beobachtung sichtbare optische Merkmale, welche unter bestimmten, kohärenten Beleuchtungsanordnungen aufgrund von Lichtbeugung bestimmte Beugungsmuster erzeugen.

Hierzu zählen auf klaren oder metallisierten Folien aufgebrachte Beugungsgitter, welche bei einer bestimmten Laserbeleuchtung spezielle Beugungsmuster erzeugen, welche mit Hilfe von Photodetektoren oder Kameras überprüft werden können.
- Kategorie D:: für das menschliche Auge unter normaler Beobachtung sichtbare optische Merkmale, welche einen informationstragenden, maschinell lesbaren Code darstellen.

Hierzu zählen die maschinenlesbaren Aufdrucke, 1-dimensionale und 2-dimensionale Strichcodes, 2-dimensionale Matrixcodes u.ä. welche mit Hilfe von Scannern oder Kamerasystemen decodiert werden.

Nach dem Stand der Technik werden derzeit lediglich die Merkmale der Kategorie D automatisch mit Hilfe von Lesegeräten ausgewertet. Diese Geräte enthalten eine oder mehrere Kameras sowie eine oder mehrere spektral unterschiedliche Beleuchtungen und sind in der Lage, maschinenlesbare Audrucke wie der sog. lCAO Zeile bei Personaldokumenten , aufgebrachte 1D- oder 2D Barcodes automatisch zu dekodieren. Die Positionen dieser Codes relativ zu einem auf dem Dokument orientierten Koordinatensystem sind in der Regel durch internationale Normen festgelegt. Die Dokumente müssen in einer bestimmten Lage auf das Sichtfenster dieser Geräte aufgelegt werden, um korrekt zu arbeiten.

Diese automatischen Geräte führen daher lediglich die Funktione "Decodieren" durch; sie sind nicht einsetzbar bei Dokumenten, bei welchen die Position der Codes nicht definiert ist bzw. die Lage des Dokumentes frei ist. Um dennoch korrekt arbeiten zu können, wird eine automatische Funktion "Positionierung" benötigt, d.h. automatisches Auffinden des oder der Codes auf dem Dokument und automatische Positionierung eines Auswertefensters an diese Stellen.

Die nach den Kategorien A (außer UV-Merkmale), B und C gesicherten Dokumente können nur maschinell, d.h. mit Hilfe technischer, in der Regel optischer Verfahren geprüft werden. Es existieren einzelne Lösungsvorschläge wie z.B. der Einsatz von Mikrospektrometer zur spektralen Analyse, Bildverarbeitungsverfahren zur Erkennung der in den aufgedruckten Bildern enthaltene Information, welche jede für sich eine bestimmte Aufgabe erfüllen.

Neuere Dokumente sind oft gleichzeitig mit zahlreichen der unter die Kategorien A,B,C und D fallenden Merkmale gesichert. Hierbei ist sehr oft die geometrische Position dieser Merkmale auf dem Dokument nicht genau definiert:
a) aufgrund von Produktionstoleranzen kann z.B. die Position eines aufgeprägten Beugungsgmerkmals schwanken
b) aufgrund von fehlenden Normen gibt es keine einheitliche Vereinbarungen
c) aufgrund von unsicherer Position des Dokumentes im Bildfeld des automatischen Prüfgerätes sind die Positionen relativ zum Koordinatensystem des Abtasters nicht bekannt

Diese Dokumente können heute entweder gar nicht automatisch oder höchsten semi-manuell geprüft werden. Der Benutzer muß das Dokument in einer bestimmten Ausrichtung auflegen und positionieren. Dieser Vorgang ist unsicher und benötigt Zeit.

Da die Vielfalt der gleichzeitig aufgebrachten Merkmale stark zunimmt, besteht außerdem ein großer Bedarf nach Systemen, welche automatisch erkennen, welche Merkmale in dem Dokument vorhanden sind, diese automatisch auffinden und überprüfen. Solche Systeme sind heute noch nicht verfügbar.

Die Überprüfung des Dokumentes selbst nennt man "Authentifikation". Die Frage, ob das vorgezeigte Dokument, z.B. ein Personalausweis auch zu dem Träger gehört nennt man "Verifikation".

Durch den Wegfall der innereuropäischen Zollkontrollen, durch die Zunahme des Flugpassagieraufkommens wächst die Anzahl der in den Flughäfen in kürzester Zeit zu authentifizierbare und zu verifizierende hochgesicherten Personaldokumente stark an. Die heute übliche visuelle Kontrolle, evtl. unter Zuhilfenahme einfacher UV-Beleuchtungssysteme oder ICAO Schriftlesegeräte können diese Forderung nicht erfüllen. Ähnliche Verhältnisse gelten auch für die Prüfung von Wertdokumenten wie Banknoten, von gesicherten Versandpapieren u. ä. Dokumenten. Es besteht daher ein hohes Bedürfnis an sicheren, schnell und robust automatisch prüfbaren und lesbaren Dokumenten.

Aufgabe der Erfindung ist ein Verfahren und eine Anordnung für die schnelle und automatische Authentifikation von mit zahlreichen optischen Merkmalen gesicherten Dokumenten, bei denen die Position der Merkmale relativ zum Koordinatensystem des Dokumentes nicht oder nur ungefähr bekannt ist.

Diese Aufgabe wird durch die technische Lehre der Ansprüche 1 oder 2 gelöst. Das Dokument wird in seiner Gesamtheit oder in Teilbereichen in einem ersten Arbeitsschritt mit Beleuchtungsmitteln ausgeleuchtet, deren spektrale und geometrische Verteilung, Polarisierung, Kohärenz und zeitlicher Verlauf der optischen Eigenschaften der Beleuchtungsmittel so gewählt sind, daß ein durch bildgebende Sensoren erfaßbares Bild entsteht, in welchem die Positionen der Sicherheitsmerkmale aufgrund von Helligkeits-, Kontrast-, Farb-, Musterunterschiede relativ zum übrigen Dokumentenhintergrund automatisch mit Verfahren der Bildverarbeitung erkennbar sind, daß in einem zweiten Arbeitsschritt die Prüfung der entsprechenden Merkmale nur in den Bildbereichen vorgenommen wird, welche den im ersten Arbeitsschritt gefundenen Positionen entsprechen und hierzu die entsprechenden Bildbereiche derart beleuchtet werden, daß die entsprechenden Merkmale Bilder und/oder spektrale Signaturen erzeugen, aus welchen mit Verfahren der Bildverarbeitung und/oder der Spektrometrie die für die Prüfung der Merkmale benötigten Informationen abgeleitet werden können.

Hierbei ist es gleichgültig, ob ein Singlepath- oder ein Multipath-Scan-Vorgang stattfindet; in beiden Verfahrensbetriebsweisen kann nach der Erfindung gearbeitet werden.

Die Einteilung der Sicherheitsmerkmale in die beschriebenen Kategorien A bis D stellt hierbei lediglich eine zur einfacheren Beschreibung des Erfindungsgedanken nützliche Einteilung dar. Andere Merkmale, welche nicht in eine diese expliziten Kategorien passen, sind ebenfalls Bestandteil des Erfindungsgedanken.

Das erfindungsgemäße Verfahren gestattet die Bestimmung der Position der Sicherheitsmerkmale, sowohl relativ zum Koordinatensystem des abgescannten Dokuments, als auch natürlich zum Koordinatensystem des Scanners selbst. Durch die Erkennung des Blattrandes gegen den dunklen Hintergrund der Abdeckklappe "weiß" der Scanner, wie das Dokument zu seinem eigenen Koordinatensystem ausgerichtet ist.

Damit kann man die Position der Merkmale relativ zum Dokumenten-Koordinatensystem finden, was wichtig ist, wenn es hierfür auch keine standardisierten Vorschriften gibt oder aber auch, wenn infolge von Produktionstoleranzen die genaue Position nicht bekannt ist.

Diese Positionsinformationen werden beim ersten Abtasten ohnedies zuerst relativ zum Koordinatensystem des Scanners gefunden, unabhängig von der genauen Ausrichtung des Dokuments auf dem Abtastfenster des Scanners. Mit diesen Informationen können die entsprechenden Beleuchtungen und/oder Zeilensensoren des Scanners an diese Stellen des Dokuments hochgenau verfahren und die eigentliche Untersuchung der Echtheitsmerkmale hochgenau durchgeführt werden.

Möchte man ebenfalls kontrollieren, ob die Position der Sicherheitsmerkmale mit der durch einen Standard- oder durch in anderen Merkmalen versteckten Soll-Positionen relativ zum Dokumenten-Koordinatensystem übereinstimmt, wird eine Transformation zwischen dem Scanner-Koordinatensystem und dem Koordinatensystem des Dokuments selbst hergestellt, indem man z.B. die linke obere Ecke des Blattes als X0,Y0-Koordinatenursprung des Dokumentes definiert. Durch Erkennung von mindestens zwei Ecken im Abtatstfenster wird die Translation-Rotationsmatrix zwischen Scanner-Koordinatensystem und Dokumenten-Koordinatensystem hergestellt.

Dieser doppelte Effekt wird im speziellen Beschreibungsteil und in den Patentansprüchen noch näher gekennzeichnet.

Die Erfindung besteht unter anderem darin, mit geeigneten Beleuchtungsverfahren die Position der Echtheitsmerkmale relativ zum Dokument und/oder relativ zum Scanner zu finden, wobei diese Beleuchtungsarten andere sein können, als die, welche bei der Prüfung der Echtheitsmerkmale eingesetzt werden.

Bestandteil des Erfindungsgedanken ist ebenfalls die Abspeicherung und Archivierung aller erfaßten, bildhaften Informationen des gesicherten Dokumentes in einer Datenbank gleichzeitig mit der Überprüfung des Dokumentes.

Zur Verdeutlichung wird der Erfindungsgedanke anhand eines typischen Dokumentes, nämlich eines durch eine Kombination zahlreicher Merkmale gesicherten Personaldokumentes, erklärt.

Hierzu werden folgende Abbildungen verwendet:
- Fig. 1: zeigt den schematischen Aufbau eines Personaldokumentes mit den Sicherheits-Merkmalen ICAO Zeile mit NIR-Unterstrich, Barcode, Portraitdruck mit im Bild versteckten Informationen und ein auf einer metallisierten Folie aufgebrachtes Beugungsmerkmal
- Fig. 2: zeigt beispielhaft die einzelnen Positionen der zu prüfenden Merkmale, welche unabhängig von der Lage des Dokumentes auf dem Gerät und von der genauen Position bezüglich des Dokuments selbst bestimmt werden
- Fig. 3: zeigt schematisch einen typischen Lösungsvorschlag, bei welchem das gesamte Dokument mit einem hochauflösenden Zeilenkamerascanner unter verschiedenen spektral, geometrisch und zeitlich unterschiedliche Beleuchtungen abgetastet wird

Der Erfindungsgedanke sei beispielhaft, aber nicht einschränkend anhand eines durch mehrere Merkmale gleichzeitig gesicherten Personaldokumentes erklärt.

Gemäß Fig. 1 soll dieses Dokument 1 durch die folgenden maschinell zu positionierenden und zu prüfenden Merkmale Merkmale gesichert sein:
a) durch einen maschinell lesbaren Text 2 mit einer Linie, welche bei einer spektral selektierten Beleuchtung im Nahen Infrarot nicht mehr reflektiert
b) durch einen 2-dimensionalen Barcode 3, welcher kryptographisch gesicherte Informationen enthält
c) durch ein diffraktives Element 4, welches im Zentrum einer sternförmigen metallisierten Folie aufgebracht ist und welches bei kohärenter Beleuchtung bei einer spezifischen Wellenlänge bestimmte Beugungsmuster zurückstrahlt
d) durch steganographisch im Portraitbild 5 versteckte Informationen.

Das Textfeld 6 enthält keine Sicherheitsmerkmale und keine maschinenlesbaren Informationen.Es muß aber trotzdem maschinell als ein nicht auszuwertendes Feld erkannt werden.

Das Layout des Dokumentes kann durch die Position dieser einzelnen Merkmale bezügliche eines am Rand des Dokumentes ausgerichteten x,y-Koordinatensystems beschrieben werden. Diese Positionen sollen beim Abtasten durch die erfindungsgemäße Anordnung nicht oder nur unsicher bekannt sein, sodaß erfindungsgemäß in einem ersten Arbeitsschritt dies Positionen dieser Merkmale bezüglich des Koordinatensystems bestimmt werden müssen.

Fig. 2 zeigt beispielhaft eine Anordnung zur Durchführung des Verfahrensschrittes "Positionierung".

Das Dokument 1 wird mit der auszuwertenden Seite auf das Gerät 12 aufgelegt. Durch das Sichtfenster 13 wird die Seite optisch mit dem motorisch bewegten Sensorkopf 15 , welcher entlang der Lagerung 14- linear bewegt wird, zeilenweise abgetastet.

Beispielhaft werden einige Verfahren zur Auffinden der einzelnen Merkmalspositionen und ihrer Identifikation durch eine spezifische Beleuchtung gemäß dem Erfindungsgedanken für den ersten Verfahrensschritt beschrieben.

Zum Auffinden der Positionen des Textfeldes 2, des 2-dimensionalen Barcodes 3 und des Portaits 5 wird das Dokument 1 während des Abtastens durch die diffuse Beleuchtung 16 abwechselnd mit einer Wellenlänge im nahen Infrarot und mit einer Wellenlänge im sichtbaren Licht beleuchtet. Dies kann durch zeitliches Umschalten von entsprechend spektral gewählten Licht emittierenden Dioden (LED's) geschehen. Wenn die Umschaltung synchron zur Zeilenfrequenz erfolgt, entstehen im Bildspeicher der Recheneinheit 21 zwei ineinander verschachtelte Bilder A und B, wobei A das im NIR-Bereich beleuchtete und B das im sichtbaren beleuchtete Bild darstellen soll.
a) durch die Beleuchtung im Nahen Infrarot verschwindet die durchgehende Linie 11 im Textfeld 2 während die Linie 11 im sichtbaren Licht deutlich erkennbar bleibt. Die Texte, sowohl im Feld 2 als auch im Feld 6, sind sowohl im NIR-Bereich als auch im sichtbaren Licht deutlich erkennbar, da schwarzer Druck einen breiten Bereich der Beleuchtungswellenlängen absorbiert.Durch Auswertung der bildhaften Informationen, welche sich in den beiden Bildern A und B deutlich unterscheiden, kann das Textfeld 2 von dem Textfeld 6 unterschieden werden.
   Fig. 3 zeigt die Bilder A und B mit den entsprechenden Bildinhalten. Durch die Position der zwischen A und B verschwindenen Linie 11 kann die Position des maschinell auszuwertenden Textfeldes bezüglich des xy- Koordinatensystem ermittelt werden. Gleichzeitig wird durch das Verschwinden der Linie 11 im Bild A bereits der zweite Verfahrensschritt, nämlich die Prüfung des Sicherheitsmerkmals mit abgearbeitet.
b) das Feld 3 mit dem 2-dimensionalen Barcode ist in beiden Bildern A und B sichtbar. Es kann mit dem Fachmann bekannten Methoden der Mustererkennung anhand der hochfrequenten Ortsfrequenzen, welche das Codemuster auszeichnen, vom übrigen Bildinhalt erkannt werden
c) die automatische Positionierung des farbigen Portraitbildes 5 kann z.B. dadurch erkannt werden, daß die Farbpigmente des Portraits 5 ihr Reflexionsverhalten zwischen NIR- Beleuchtung und Beleuchtung im sichtbaren Bereich stark ändern, während das Reflexionsverhalten des Hintergrundpapiers ähnlich bleibt.
   In Fig. 3 ist diese Eigenschaft durch einen schwächeren Kontrast zwischen Portait und Hintergrund im Bild A verglichen mit dem Kontrast in Bild B verdeutlicht. Dieser lokale Unterschied erlaubt es dem Fachmann der Bildverarbeitung, die Position des Portraits bezüglich des Dokumentenkoordinatensystems zu bestimmen.
d) durch die Beleuchtung des Dokumentes mit der gerichteten Beleuchtung 17 kann die Position der metallisierten Folie, welche im Zentrum das diffraktive Element trägt, erkannt werden. Während unter der diffusen Beleuchtung 16 der Kontrast zwischen metallisierter Folie und Hintergrundpapier relativ schwach erscheint und dies auch relativ unabhängig von der beleuchtenden Wellenlänge, wird durch die schräg gerichtete Beleuchtung der Kontrastunterschied zwischen der spiegelnd reflektierenden Metallfolie und dem Papier des Hintergrundes sehr groß.
   Die schräg einfallende gerichtete Beleuchtung reflektiert an der Eintrittpupille des abbildenden Objektivs 18 vorbei. Dadurch erscheint die Folie dunkler als der Hintergrund. Dies ist in Fig. 3 im Bild C dargestellt.
   Es ist dem Fachmann der Optik bekannt, daß dieser Kontrastunterschied auch durch eine sog. Hellfeldbeleuchtung erzielt werden kann, bei welcher die Beleuchtung so angeordnet wird, daß sie durch die spiegelnde Folie direkt in die Pupille des abbildenden Objektivs reflektiert und damit heller als der diffus reflektierende Hintergrund erscheint.
   Wird die schräg einfallende gerichtete Beleuchtung gleichzeitig zumindest teilweise kohärent gewählt so wird gleichzeitig erreicht, daß das eigentliche Sicherheitsmerkmal im Zentrum des metallisierten Sterns, nämlich das diffraktive Element mit einer der Beugungsordnungen in die Pupille der abbildenden Optik zurückstrahlt und damit hell erscheint.
   Es ist für den Fachmann der Bildverarbeitung ein leichtes, sowohl die Position des metallisierten Sterns als auch die des diffraktiven Elementes in seinem Zentrum aufgrund dieser hohen Kontrastunterschiede zu erkennen.

Da der Arbeitsschritt der Positionierung nicht die hohe Bildauflösung erfordert, welche die eigentliche maschinelle Auswertung des Textfeldes, des 2D Codes, der im Portrait versteckten Informationen, sowie die Beugungsmuster erfordert, kann erfindungsgemäß die Aufnahme der einzelnen, den jeweiligen Beleuchtungsarten zugeordenten Bildern mit verringerter Auflösung aufgenommen werden. Dies kann technisch dadurch geschehen, daß der abbildenden Zeilensensor mit einer gröberen Schrittweite während dieses Verfahrensschrittes der Positionierung arbeitet.

Ein weiterer Erfindungsgedanke ist es, die einzelnen Beleuchtungen synchron zum Zeilentakt des bildgebenden Zeilensensors zu schalten und damit eine Reihe verschachtelter Bilder niedrigerer Auflösung in einem Abtastvorgang zu erhalten, aus denen infolge der systematischen Kontrast- und Musterunterschiede die Positionen der einzelnen Merkmale mit Methoden der Mustererkennung und Bildverarbeitung ermittelt werden.

Wichtig ist, daß sowohl in dem Singlepath- als auch in dem Multipath-Verfahren jeweils das gesamte Dokument mit einer multispektralen Strahlung beleuchtet wird, so daß die entsprechend auf dem Dokument verteilten Echtheitsmerkmale mit unterschiedlichen spektralen Antworten reagieren und mit spektral unterschiedlich aufnehmenden Sensoren auch erfasst werden.

Im einfachsten Fall werden als Strahlungsquellen getaktete Leuchtdioden verwendet, weil nur eine relativ geringe Auflösung erforderlich ist.

Es liegt ein Zeilensensor vor, der eine Zeile von bildaufnehmenden Sensoren beinhaltet, welcher Zeilensensor nun entlang dem Dokument verfahren wird. Ein derartiger Siliziumsensor würde eine z. B. eine spektrale Empfindlichkeit vom sichtbaren Licht bis ins NIR-Spektrum besitzen. Beim Verfahren dieses Zeilensensors werden nun abwechselnd jeweils pro Zeile die Leuchtdioden angesteuert, welche sichtbares Licht aussenden und abwechselnd die Leuchtdioden, welche im NIR-Spektralbereich Licht aussenden. Damit entsteht im Bildspeicher, der das Signal aufnimmt, ein teilweise verzahntes Gesamtbild, welches z. B. aus 1000 Zeilen besteht. Davon sind 500 Zeilen mit Signalen beaufschlagt, die der Spektralantwort im sichtbaren Licht entsprechen, während 500 Zeilen mit Signalen beaufschlagt sind, welche der spektralen Antwort der Echtheitsmerkmale im NIR-Bereich entsprechend.

Mit üblichen Methoden der Software werden diese beiden Bildbereiche im Bild-Array getrennt und getrennt weiterverarbeitet.

Dieser Vorgang wird vor allem im Singlepath-Verfahren durchgeführt, weil dies besonders schnell ist und aber eine relativ geringe Auflösung erbringt.

Im Bildspeicher wären jetzt z. B. die Orte und Arten der Echtheitsmerkmale nach den Figuren 3a bis 3c virtuell abgespeichert. Im Infrarotbereich ist z. B. dann in dem einen zu untersuchenden Bild das Portrait nach Ziffer 5 nicht mehr sichtbar, während die anderen Echtheitsmerkmale, z. B. das defraktive Element 4, im NIR-Bereich gut auslesbar ist.

Im Sichtbaren (Weißlicht) ist aber beispielsweise das Portrait 5 sehr gut auslesbar.

Aus dieser Vorlage, z. B. einem 1000-zeiligen Bild-Array, welches 500 Zeilen des einen Bildes und 500 Zeilen des anderen Bildes enthält, wird nun durch Differenzbestimmung zwischen den beiden ausgelesenen Bildern bestimmt, wo sich die Echtheitsmerkmale befinden.

Bezogen auf das Portraitbild 5 wäre also im sichtbaren Bereich das Portraitbild gut auslesbar, während im NIR-Bereich das Portrait nur schlecht auslesbar ist oder ganz verschwindet, so daß mit der Bestimmung dieses Differenzbildes eindeutig festgelegt ist, daß sich an diesem Ort ein im sichtbaren Licht auslesbares Portraitbild befindet.

Damit ist der Ort dieses Portraitbildes eindeutig auf dem Dokument bestimmt.

Selbstverständlich lassen sich aus dem Weißlichtanteil nicht nur der Ort des Portraits entnehmen, sondern noch z. B. Farbinformationen oder andere Informationen, die aus dem Weißlichtspektrum abgeleitet werden können.

In analoger Weise gilt dies auch für die Ortsbestimmung der übrigen Elemente, bei denen z. B. in Bezug auf den maschinell lesbaren Text 2 die Linie 11 im NIR-Bereich verschwindet, während sie im sichtbaren Bereich vorhanden ist, so daß auch damit ohne weiteres der Ort dieses maschinell lesbaren Textes 2 bestimmt werden kann.

Die Erfindung ist selbstverständlich nicht nur auf die Bestimmung eines Differenzbildes aus zwei verschiedenen Spektralwellenlängen beschränkt, sondern es ist - wie vorher in der Erfindung angegeben - auch noch die Richtung des eingestrahlten Lichtes und die daraus resultierende Spektralantwort ein Maß für den Ort und die Art der verwendeten Echtheitsmerkmale.

Im geltenden Anspruch 3 ist auch angegeben, daß die geometrische Verteilung der Beleuchtung verwendet wird, um die Echtheitsmerkmale zu finden. Unter dem Begriff "geometrische Verteilung" wird z. B. verstanden, die Richtung des eingestrahlten Lichtes, aber auch die geometrische Verteilung, z. B. in Form einer Gitterstruktur oder einer besonders verteilten, geometrischen Struktur, wie z. B. konzentrische Ringe oder andere geometrische Anordnungen der Beleuchtungsquellen.

Alle im geltenden Anspruch 3 genannten Merkmale können einzeln oder auch in verschiedenen Kobinationen zur Lösung der Erfindungsaufgabe beitragen.

Ebenso kann der Polarisationsgrad der Beleuchtungsquelle verwendet werden, um eine bestimmte Auslesung von Echtheitsmerkmalen zu erhalten.

Die Erfindung ist auch nicht auf die Verwendung von kohärentem Licht beschränkt, sondern es kann auch nicht-kohärentes oder mittel-kohärentes Licht verwendet werden.

Unter dem Begriff "zeitliche Aktivität" wird verstanden, daß das Echtheitsmerkmal mit einem bestimmten Impuls angestrahlt wird und die Impulsantwort und deren Abklingen in einem bestimmten Zeitfenster untersucht wird, so daß also auch die zeitliche Aktivität der Impulsantwort zur Auslesung des Echtheitsmerkmals herangezogen werden kann.

Alle vorher genannten Maßnahmen dienen also zunächst zur Ortsbestimmung der Echtheitsmerkmale, die auf dem Dokument verteilt sind.

Es gibt nun mehrere Möglichkeiten für die Durchführung des erfindungsgemäßen Verfahrens:

Nach einer ersten Ausführungsform ist vorgesehen, daß man - entsprechend der vorstehenden Beschreibung - zunächst mit einer niedrigeren Auflösung das gesamte Dokument scannt und den Ort der Echtheitsmerkmale feststellt. Dies wurde obenstehend eingehend erläutert.

Wenn nun der Ort der Echtheitsmerkmale durch entsprechende Signaluntersuchungen festgestellt wurde, wird in einem zweiten Scan-Durchlauf mit höherer Auflösung gescannt, und das erhaltene Signalbild wird aber nur an den Stellen genauer untersucht und speziellen Untersuchungsmethoden unterworfen, welche für die spezifisch an diesem Ort gefundenen Echtheitsmerkmale zutreffen (Multi-Path-Abtastung).

Der zweite Scan-Vorgang kann natürlich auf bestimmte Bereiche des Dokumentes beschränkt werden, um Zeit einzusparen. Hierbei ist aber wichtig, daß der zweite Scan-Vorgang mit relativ hoher Geschwindigkeit durchgeführt werden kann, weil ja nur an bestimmten Stellen, wo Echtheitsmerkmale erkannt wurden, mit hoher Auflösung gescannt werden müßte.

D. h. also, man kann die Scan-Geschwindigkeit, über der Länge des Dokumentes hinweggesehen, verändern, so daß man nur an den Stellen, wo Echtheitsmerkmale vorliegen, mit höherer Auflösung scannt, während über die "leeren" Bereich des Dokumentes mit höherer Geschwindigkeit gefahren wird. Dies steigert wesentlich die Verarbeitungsgeschwindigkeit.

In einer anderen Ausführungsform (Nebenanspruch 2) wird das gesamte Dokument mit der höchsten, für die Erkennung der Echtheitsmerkmale erforderlichen Auflösung einmalig gescannt, um dann aus dem gescannten Bild und der daraus erhaltenen Signalantwort sofort den Ort der Echtheitsmerkmale zu bestimmen.

Liegt der Ort der Echtheitsmerkmale aus der Signalantwort fest, dann kann an diesem Ort das entsprechend erhaltene Signal per Software nun genauer auf Echtheitsmerkmale untersucht werden.

Es wird also ein digitales Bild in einem Mehrzeilen-Array von dem gesamten Dokument und dem darauf enthaltenen Echtheitsmerkmalen erzeugt. In dem weiteren Schritt erfolgt nun die Echtheitsprüfung jedes einzelnen Merkmales nur genau an dem Ort, wo vorher das Echtheitsmerkmal auch festgestellt wurde. Dies spart vor allem Rechenzeit und erbringt eine wesentlich höhere Produktionsleistung für das erfindungsgemäße Gerät. Im übrigen ist es jetzt in einem zweiten Scan-Durchgang möglich, bestimmte Beleuchtungsmittel lediglich nur für diesen erkannten Ort heranzufahren und diesen erkannten Ort anzustrahlen und die entsprechende Echtheitsprüfung durchzuführen.

Damit können sämtliche Erkennungsmethoden und -merkmale für die Erkennung und Überprüfung dieses Echtheitsmerkmals einzeln oder in Kombination untereinander verwendet werden, wie sie im allgemeinen Teil (und insbesondere auch im Anspruch 3) beschrieben wurden. Dies gilt insbesondere für die Art und Form der Anstrahlung, für die spektrale Verteilung der Anstrahlungsquelle und dergleichen mehr. Und zwar immer fokussiert auf den erkannten Ort des Echtheitsmerkmales und nur auf diesen Ort. Damit besteht der wesentliche Vorteil, daß nun auf Grund des gefundenen Ortes des Echtheitsmerkmales der Laser, welcher z. B. für die Erkennung eines Echtheitsmerkmales erforderlich ist, nun hochgenau bezüglich dieses Echtheitsmerkmal positioniert werden kann, um dieses zu belichtenund die Strahlungsantwort entsprechend zu messen. Damit besteht ein wesentlich besseres Signal-Rausch-Verhältnis, welches nicht mehr von Ungenauigkeiten der Positionierung des Dokumentes abhängig ist.

Eine große Bedeutung erlangt diese Art der Auswertung von Echtheitsmerkmalen bei Echtheitsmerkmalen, die auf Grund von Beugungsstrukturen aufgebaut sind. Hier kommt es auf eine sehr genaue Positionierung der Strahlungsquelle in bezug zum Echtheitsmerkmal an, und hier ergeben sich die Vorteile der Erfindung.

Es können auch andere Echtheitsmerkmale untersucht werden, z. B. die Tatsache, ob an einer bestimmten Stelle eines Dokumentes ein bestimmter fluoreszierender Faden vorhanden ist. Dieser Faden wird dann mit einer entsprechenden Strahlungsquelle angeleuchtet. Auch hier ist die Positionierung der Strahlungsquelle in bezug zum Faden außerordentlich wichtig, um ein günstiges Signal-Rausch-Verhältnis zu erhalten. Dadurch ergibt sich der weitere Vorteil, daß auf Grund der festgestellten Lage und des Ortes von Echtheitsmerkmalen auch andere Bereiche im Dokument angefahren werden können, um dort evt. singulär versteckte (also auch willkürlich angebrachte) Echtheitsmerkmale zu finden. So kommt es beispielsweise bei Banküberfällen mit Erpressung von Bargeld vor, daß bestimmte Dokumente (Banknoten) speziell gekennzeichnet werden, und derartige Kennzeichnungen können sich durchaus an anderen Stellen befinden, als sie mustermäßig oder vorgabemäßig auf dem Dokument vorhanden sind. Auch derartige versteckte und singulär vorhandene Echtheitsmerkmale können mit der Lehre der technischen Erfindung schnell und einfach erkannt und ausgewertet werden.

Ein weitere erfindungsgemäße Ausgestaltung ist es, daß alle spektral unterschiedlichen Beleuchtungen gleichzeitig eingeschaltet sind und im Strahlengang der abbildenden Optik durch einen oder mehrere wellenlängenabhängige Strahteiler die entsprechenden Bilder gleichzeitig auf verschiedene Bildsensoren abgebildet werden.

Die beschriebene Anordnung stellt lediglich ein Beispiel für das Verfahren und die Gestaltung der erfindungsgemäßen Anordnung dar. Die Verwendung von Matrixsensoren, punktweise abtastenden optischen Sensoren oder auf einem Chip integrierte, spektral-, kohärenz- und/oder richtungs-abhängige Sensorelemente sind Bestandteil der Erfindung und dem Fachmann der Optik bekannt, so daß sie hier nicht näher erläutert werden müssen.

Erfindungsgemäß werden die diffraktiven Merkmale dadurch überprüft, daß eine kohärente Lichtquelle wie z.B. eine Laserdiode auf die Position gelenkt wird, welcher im ersten Arbeitsschritt ermittelt wurden. Dies kann beispielhaft dadurch geschehen, daß eine Laserdiode mechanisch so verfahren wird, daß ihr Lichtstrahl direkt oder über optische Zwischenelemente wie Spiegel, Prismen, Strahlteiler usw. auf das diffraktive Element gelenkt wird. Das entstehende Beugungsbild wird z.B. über eine Mattscheibe in ein reales Bild von punktförmigen Strukturen umgewandelt und von einem Bildsensor erfaßt. Die Prüfung des Merkmals kann durch Überprüfung der Position und Anordnung sowie der radiometrischen Eigenschaften wie Helligkeitsverhältnisse dieser Strukturen in dem vom Bildsensor 20 erfaßten Bild mit Hilfe einer Recheneinheit 21 geschehen.

Erfindungsgemäß kann die Position eines diffraktiven Merkmals auch dadurch bestimmt werden, in dem in einem Suchraster eine kohärente Beleuchtungsquelle in den vermuteten Positionen des Merkmals das Dokument lokal beleuchtet und mit Hilfe eines Bildsensors ein Abbild dieser lokalen Region gewonnen wird. Wird das diffraktive Element getroffen, so treten signifikante, a priori aus der Definition des diffraktiven Elementes in bekannte Strukturen auf so daß die Positionierung dann erfolgt ist, wenn diese erwarteten Strukturen auftreten

Die Definitionen des diffraktiven Elementes in Bezug auf seine Position, die Art der erzeugten Beugungsstrukturen, die darin enthaltene Information oder Decodiervorschrift werden erfindungsgemäß in anderen maschinenlesbaren Merkmalen des gleichen Dokumentes hinterlegt, z.B. kryptografisch verschlüsselt im 2-dimensionalen Barcode oder in den steganographisch versteckten Information im Portraitbild. Dieses Verfahren hat den großen Vorteil, daß für solche Normen keine feste Normen für das spezielle Dokument getroffen sein müssen. Es erlaubt es , für jedes Dokument individuelle diffraktive Elemente zu erzeugen und die zur Prüfung erforderlichen Informationen im gleichen Dokument, aber in einem oder mehreren anderen Sicherheitsmerkmalen zu verstecken.

Dieses Verfahren des individuellen Sicherheitsmerkmals, dessen Prüfvorschrift in einem oder mehreren anderen Merkmalen des gleichen Dokumentes codiert ist, gilt erfindungsgemäß nicht nur für die diffraktiven Sicherheitsmerkmale, sondern grundlegend für alle anderen auch. So kann z.B. die Form oder die Art von UV-sichtbaren Merkmalen im Portraitbild versteckt werden. Mit der Decodierung dieser Informationen steht gleichzeitig die Prüfvorschrift für die maschinelle Überfprüfung des oder der UV-Merkmale bereit, ohne daß in einer Datenbank, einer Norm oder einer anderen, außerhalb des eigentlichen Dokumentes selbst abgelegten Informationsquelle nachgefragt werden muß.

### Zeichnungslegende

- 1: Dokument
- 2: maschinell lesbarer Text
- 3: Barcode
- 4: diffraktives Element
- 5: Portraitbild
- 6: Textfeld
- 7:
- 8:
- 9:
- 10:
- 11: Linie
- 12: Gerät
- 13: Sichtfenster
- 14: Lagerung
- 15: Sensorkopf
- 16: diffuse Beleuchtung
- 17: gerichtete Beleuchtung
- 18: abbildendes Objektiv
- 19:
- 20: Bildsensor
- 21: Recheneinheit

## Patentansprüche

1. Verfahren für die schnelle automatische Verifikation von mit optischen Merkmalen gesicherten Dokumenten, bei denen die Positionen der Merkmale relativ zum Koordinatensystem des Dokumentes und/oder des Prüfautomaten nicht oder nur ungenau bekannt sind, mit folgenden Schritten:
1) Im ersten Verfahrensschritt wird das Dokument auf das Vorhandensein von Sicherheitsmerkmalen mit niedriger Auflösung der Erkennungseinheit untersucht;
2) Im Zweiten Verfahrensschritt wird der Ort der einzelnen Sicherheitsmerkmale auf dem Dokument mit ebenfalls niedriger Auflösung der Erkennungseinheit ermittelt;
3) Im dritten Verfahrensschritt wird am Ort des gefundenen Sicherheitsmerkmals dieses auf Echtheit mit hoher Auflösung untersucht,
wobei
im ersten Verfahrensschritt das Dokument mit einer Wellenlänge im nahen Infrarot und mit einer Wellenlänge im sichtbaren Licht beleuchtet und auf einem Bildsensor abgebildet wird,
und im zweiten Verfahrensschritt die Positionen von Sicherheitsmerkmalen aufgrund von Helligkeits-, Kontrast- oder Farbunterschieden der Bilder erkannt werden.

2. Verfahren für die schnelle automatische Verifikation von mit optischen Merkmalen gesicherten Dokumenten, bei denen die Positionen der Merkmale relativ zum Koordinatensystem des Dokumentes und/oder des Prüfautomaten nicht oder nur ungenau bekannt sind, mit folgenden Schritten:
1) Im ersten Verfahrensschritt wird das Dokument mit der höchsten, für die Erkennung der Echtheitsmerkmale erforderlichen Auflösung gescannt und aus dem gescannten Bild sofort der Ort der Echtheitsmerkmale bestimmt.
2) In einem zweiten Verfahrensschritt wird am Ort der ermittelten Sicherheitsmerkmale die dort erhaltene Signalantwort durch Software-Analyse der Signalantwort nur an diesem Ort mit hoher Genauigkeit untersucht,
wobei
im ersten Verfahrensschritt das Dokument mit einer Wellenlänge im nahen Infrarot und mit einer Wellenlänge im sichtbaren Licht beleuchtet und auf einem Bildsensor abgebildet wird, und die Positionen von Sicherheitsmerkmalen aufgrund von Helligkeits-, Kontrast- oder Farbunterschieden der Bilder erkannt werden.

3. Verfahren nach Anspruch 1 oder 2, wobei die Position eines diffraktiven Merkmals (4) dadurch bestimmt wird, dass in einem, Suchraster eine kohärente Beleuchtungsquelle in den vermuteten Positionen des Merkmals das Dokument lokal beleuchtet und mit Hilfe eines Bildsensors ein Abbild dieser lokalen Region gewonnen wird und dass diese Position solange variiert wird bis die erwarteten, a priori aus der Definition des diffraktiven Elements (4) bekannten Bildstrukturen auftreten.

4. Verfahren nach einem der Ansprüche 1 bis 3, wobei die Beleuchtungen abwechselnd synchron zum Zeilenwechsel eines aufnehmenden Bildsensors (20) geschaltet werden und somit eine verschachtelte Anordnung von Bildern entsteht, welche zeilenweise jeweils einer der für die Erkennung der Position der Sicherheitsmerkmale erforderlichen Beleuchtung entsprechen.

5. Verfahren nach einem der Ansprüche 1 bis 3, wobei mehrere der erforderlichen Beleuchtungsquellen (16, 17) gleichzeitig aktiv sind und das jeder Beleuchtungsquelle entsprechende Bild der Dokumentenoberfläche über Strahlteiler auf einen eigenen Bildsensor abgebildet wird.

6. Verfahren nach einem der Ansprüche 1 bis 5, wobei der Typ des vorliegenden Sicherheitsmerkmals bestimmt wird aus den Eigenschaften der ermittelten Position der Sicherheitsmerkmale.

7. Verfahren nach einem der Ansprüche 1 bis 6, wobei die zur Positionierung und Prüfung eines Sicherheitsmerkmals benötigten Informationen und Definitionen in einem oder mehreren anderen maschinenlesbaren Merkmalen des gleichen Dokuments hinterlegt sind.

8. Verfahren nach Anspruch 7, wobei die Definitionen eines bestimmten Sicherheitsmerkmals für jedes Dokument (1) individuell festgelegt sind und der Teil der Definitionen, welcher zur Positionierung und Prüfung erforderlich ist, in einem oder mehreren anderen maschinenlesbaren Merkmalen des gleichen Dokuments (1) codiert sind.

9. Verfahren nach einem der Ansprüche 1 bis 8, wobei die beim automatischen Auswerten des Dokuments anfallenden bildhaften und sonstigen Informationen in einer Dokumentendatenbank gespeichert werden, aus welcher weitere, über die Korrektheit der Sicherheitsmerkmale und der maschinenlesbaren Information hinausgehende Eigenschaften des Dokuments zu beliebigen Zeitpunkten ermittelt werden können.

10. Anordnung zur Durchführung des Verfahrens nach einem der Ansprüche 1 bis 9, bei der das zu prüfende Dokument mit einer optischen Anordnung verschiedener Beleuchtungsquellen und einem oder mehreren, das Dokument erfassenden Bildsensoren abgetastet wird und die den einzelnen Beleuchtungsquellen zugeordneten, von dem oder den Bildsensoren erzeugten Bilder in elektrische digitale Signale umgewandelt und in einer Recheneinheit gespeichert und ausgewertet werden, wobei zur Überprüfung diffraktiver Elemente (4) eine als Laserdiode ausgebildete kohärente Lichtquelle auf die im ersten Verfahrenschritt ermittelte Position gelenkt wird und die Laserdiode mechanisch so verfahren wird, dass ihr Lichtstrahl direkt oder über optische Zwischenelemente wie Spiegel, Prismen und Strahlteiler auf das diffraktive Element (4) gelenkt wird und das entstehende Beugungsbild über eine Mattscheibe in eine reales Bild umgewandelt und von einem Bildsensor erfasst wird.

11. Anordnung nach Anspruch 10, bei der alle spektral unterschiedlichen Beleuchtungen gleichzeitig eingeschaltet sind und im Strahlengang der abbildenden Optik durch einen oder mehrere wellenlängenabhängige Strahlteiler die entsprechenden Bilder gleichzeitig auf verschiedene Bildsensoren abgebildet werden.

## Claims

1. Method for the quick, automatic verification of documents secured with optical features, in which the positions of the features relative to the coordinate system of the document and/or the automatic testing instrument are not known or are known only inaccurately, having the following steps:
1) in the first method step, the document is examined for the presence of security features with a low resolution of the detection unit;
2) in the second method step, the location of the individual security features on the document is determined with a likewise low resolution of the detection unit;
3) in the third method step, at the location of the security feature found, the latter is examined for authenticity with high resolution,
in the first method step, the document being illuminated with a wavelength in the near infrared and with a wavelength in the visible light and depicted on an image sensor,
and in the second method step, the positions of security features being detected on the basis of lightness, contrast or colour differences between the images.

2. Method for the quick, automatic verification of documents secured with optical features, in which the positions of the features relative to the coordinate system of the document and/or the automatic testing instrument are not known or are known only inaccurately, having the following steps:
1) in the first method step, the document is scanned with the highest resolution necessary for the detection of the authenticity features and the location of the authenticity features is determined immediately from the scanned image,
2) in a second method step, at the location of the security features determined, the signal response obtained there is examined with high accuracy by means of software analysis of the signal response only at this location,
in the first method step, the document being illuminated with a wavelength in the near infrared and with a wavelength in the visible light and depicted on an image sensor, and the positions of security features being detected on the basis of lightness, contrast or colour differences between the images.

3. Method according to Claim 1 or 2, the position of a diffractive feature (4) being determined in that, in a search pattern, a coherent illumination source illuminates the document locally in the supposed positions of the feature and an image of this local region is obtained with the aid of an image sensor, and in that this position is varied until the expected image structures, known a priori from the definition of the diffractive element (4), occur.

4. Method according to one of Claims 1 to 3, the illuminations being switched alternately in synchronism with the line change of a recording image sensor (20) and thus an interleaved arrangement of images being produced, which, line by line, in each case correspond to one illumination required for the detection of the position of the security features.

5. Method according to one of Claims 1 to 3, a plurality of the required illumination sources (16, 17) being active simultaneously and the image of the document surface corresponding to each illumination source being projected onto a dedicated image sensor via beam splitters.

6. Method according to one of Claims 1 to 5, the type of security feature present being determined from the characteristics of the determined position of the security features.

7. Method according to one of Claims 1 to 6, the information and definitions needed for the positioning and testing of a security feature being stored in one or more other machine-readable features of the same document.

8. Method according to Claim 7, the definitions of a specific security feature for each document (1) being defined individually and the part of the definitions which is required for the positioning and testing being encoded in one or more other machine-readable features of the same document (1).

9. Method according to one of Claims 1 to 8, the image and other information accumulating during the automatic evaluation of the document being stored in a document database, from which further characteristics of the document about the correctness of the security features and emerging from the machine-readable information can be determined at any desired times.

10. Arrangement for implementing the method according to one of Claims 1 to 9, in which the document to be tested is scanned with an optical arrangement of various illumination sources and one or more image sensors covering the document, and the images associated with the individual illumination sources and produced by the image sensor or sensors are converted into electric digital signals and stored and evaluated in a computing unit, for the purpose of checking diffractive elements (4), a coherent light source formed as a laser diode being deflected onto the position determined in the first method step and the laser diode being moved mechanically in such a way that its light beam is deflected onto the diffractive element (4) directly or via intermediate optical elements such as mirrors, prisms and beam splitters, and the diffraction image produced being converted into a real image via a matt disc and registered by an image sensor.

11. Arrangement according to Claim 10, in which all the spectrally different illuminations are switched on simultaneously and the corresponding images are projected simultaneously onto various image sensors by means of one or more wavelength-dependent beam splitters in the beam path of the imaging optics.

## Revendications

1. Procédé d'authentification automatique et rapide de documents protégés par des caractéristiques optiques, dans lesquels les positions desdites caractéristiques par rapport au système de coordonnées du document et/ou du dispositif automatique de vérification ne sont pas connues ou ne sont connues que de manière approximative, comprenant les étapes suivantes :
1) A la première étape du procédé, le document est analysé afin de détecter la présence de caractéristiques de sécurité au moyen d'une basse résolution de l'unité de reconnaissance ;
2) A la deuxième étape du procédé, le lieu de chaque caractéristique de sécurité est déterminé sur le document au moyen également d'une basse résolution de l'unité de reconnaissance ;
3) A la troisième étape du procédé, chaque lieu ainsi détecté des caractéristiques de sécurité est analysé quant à son authenticité au moyen d'une haute résolution,
selon lequel
à la première étape du procédé, le document est éclairé au moyen d'une longueur d'onde infrarouge rapprochée et d'une longueur d'onde dans une lumière visible et est reproduit sur un capteur d'images,
et à la deuxième étape du procédé, les positions desdites caractéristiques de sécurité sont identifiées en raison des différences de luminosité, contraste ou couleur des images.

2. Procédé d'authentification automatique et rapide de documents protégés par des caractéristiques optiques, dans lesquels les positions desdites caractéristiques par rapport au système de coordonnées du document et/ou du dispositif automatique de vérification ne sont pas connues ou ne sont connues que de manière approximative, comprenant les étapes suivantes :
1) A la première étape du procédé, le document est scanné au moyen de la plus haute résolution nécessaire à la reconnaissance des caractéristiques d'authenticité et le lieu des caractéristiques d'authenticité est reconnu immédiatement à partir de l'image scannée.
2) A une deuxième étape du procédé, la réponse du signal ainsi obtenue au lieu des caractéristiques de sécurité détectées n'est étudiée au moyen d'une analyse par logiciel de la réponse du signal qu'audit lieu avec une haute précision,
selon lequel
à la première étape du procédé, le document est éclairé au moyen d'une longueur d'onde infrarouge rapprochée et d'une longueur d'onde dans une lumière visible et est reproduit sur un capteur d'images et les positions desdites caractéristiques de sécurité sont identifiées en raison des différences de luminosité, contraste ou couleur des images.

3. Procédé selon la revendication 1 ou 2, selon lequel la position d'une caractéristique diffractive (4) est déterminée par le fait que dans un quadrillage de recherche une source de lumière cohérente éclaire le document localement dans les positions supposées de ladite caractéristique et une image de cet espace local est obtenue à l'aide d'un capteur d'images et que cette position varie jusqu'à ce que les structures de l'image attendues et a priori connues par la définition de l'élément diffractif apparaissent.

4. Procédé selon l'une des revendications 1 à 3, selon lequel les éclairages se connectent tour à tour de manière synchrone au changement de ligne d'un capteur enregistreur d'images (20) et ainsi une disposition imbriquée d'images se forme correspondant respectivement ligne par ligne à un des éclairages nécessaires à la reconnaissance de la position des caractéristiques de sécurité.

5. Procédé selon l'une des revendications 1 à 3, selon lequel plusieurs parmi les sources d'éclairage nécessaires (16, 17) sont actives simultanément et l'image correspondant à chaque source d'éclairage de la surface du document est reproduite par un répartiteur de rayons sur un propre capteur d'images.

6. Procédé selon l'une des revendications 1 à 5, selon lequel le type de la caractéristique de sécurité présente est déterminé par les propriétés de la position évaluée desdites caractéristiques de sécurité.

7. Procédé selon l'une des revendications 1 à 6, selon lequel les informations et définitions nécessaires au positionnement et à la vérification d'une caractéristique de sécurité sont stockées dans une ou plusieurs autres caractéristiques dudit document mécaniquement lisibles.

8. Procédé selon la revendication 7, selon lequel les définitions d'une caractéristique de sécurité définie sont établies individuellement pour chaque document (1) et la partie des définitions qui est nécessaire au positionnement et à la vérification est codée dans une ou dans plusieurs autres caractéristiques dudit document mécaniquement lisibles.

9. Procédé selon l'une des revendications 1 à 8, selon lequel les informations imagées survenues lors de l'exploitation automatique du document et autres informations sont enregistrées dans une base de données de documents, à partir de laquelle d'autres propriétés du document au-delà de l'exactitude des caractéristiques de sécurité et de l'information mécaniquement lisible peuvent être déterminées à n'importe quel moment.

10. Disposition pour la réalisation du procédé selon l'une des revendications 1 à 9, dans laquelle le document à vérifier est balayé au moyen d'un réseau optique de différentes sources d'éclairage et d'un ou plusieurs capteurs enregistreurs d'images du document et les images attribuées aux sources d'éclairage respectives et générées par ledit ou lesdits capteurs d'images sont converties en signaux numériques électriques et enregistrées et exploitées dans une unité de compte, selon laquelle une source de lumière cohérente formée en tant que diode laser est dirigée sur la position déterminée à la première étape du procédé afin de contrôler les éléments diffractifs (4) et la diode laser est déplacée de telle sorte que le rayon de lumière est dirigé sur l'élément diffractif (4) directement ou au moyen d'éléments intermédiaires optiques tels que des miroirs, prismes et répartiteurs de rayons et la figure de diffraction qui en résulte est convertie au moyen d'un verre dépoli en une image réelle et enregistrée par un capteur d'images.

11. Disposition selon la revendication 10, selon laquelle tous les éclairages différents au niveau spectral sont allumés simultanément et, dans le faisceau de l'optique reproduite, les images correspondantes sont reproduites simultanément sur différents capteurs d'images au moyen d'un ou plusieurs répartiteurs de rayons dépendant de leur longueur d'onde.
